# EUROPÄISCHE PATENTSCHRIFT

(11) **EP 3 230 012 B1**
(45) Veröffentlichungstag und Bekanntmachung des Hinweises auf die Patenterteilung: **25.08.2021**
(21) Anmeldenummer: 15807877.4
(22) Anmeldetag: 09.12.2015
(51) Int. Cl.: B25C 1/06, B25C 1/08

(54) **SETZGERÄT UND VERFAHREN ZUM BETREIBEN EINES SETZGERÄTS**
SETTING DEVICE AND METHOD FOR OPERATING SAME
APPAREIL DE POSE ET PROCÉDÉ DE FONCTIONNEMENT D'UN APPAREIL DE POSE

(30) Priorität: 12.12.2014 EP 14197559
(43) Veröffentlichungstag der Anmeldung: 18.10.2017
(73) Patentinhaber: Hilti Aktiengesellschaft, 9494 Schaan (LI)
(72) Erfinder: DITTRICH, Tilo, 6800 Feldkirch (AT)
(74) Vertreter: Hilti Aktiengesellschaft Corporate Intellectual Property
(86) Internationale Anmeldenummer: PCT/EP2015/079055
(87) Internationale Veröffentlichungsnummer: WO 2016/091920

(56) Entgegenhaltungen:
- WO-A1-2009/140728
- DE-A1- 10 325 920
- DE-A1-102005 000 062
- US-A1- 2004 084 503

## Beschreibung

### Technisches Gebiet

Die Erfindung betrifft ein Setzgerät für Befestigungselemente, mit einem Treibkolben, der mit einem primären Antrieb antreibbar ist, und mit einem sekundären Antrieb. Die Erfindung betrifft des Weiteren ein Verfahren zum Betreiben eines derartigen Setzgeräts, und ein Computerprogrammprodukt.

### Stand der Technik

Aus der deutschen Patentschrift DE 103 25 920 B4 ist ein über expandierbare Gase antreibbares Setzgerät für Befestigungselemente bekannt, mit einer Kolbenführung, in der ein Treibkolben versetzbar gelagert ist und mit einer Kolbenrückführeinrichtung, über die der Treibkolben nach einem Setzvorgang wieder in eine Ausgangsstellung bewegt wird, wobei die Kolbenrückführeinrichtung ein elektromotorisches Antriebsmittel und wenigstens eine Transmissionseinrichtung zur Übertragung der motorischen Stellkraft auf den Treibkolben aufweist.

Aus der US 2004/0084503 A1 ist ein Nagelgerät bekannt, mit einem Hammer zum Einschlagen eines Nagels in ein Werkstück, mit einer ersten Magnetspule und mit einer zweiten Magnetspule. Im Betrieb wird zunächst die erste Magnetspule eingeschaltet, um den Hammer ein erstes Mal anzutreiben. Danach wird die zweite Magnetspule eingeschaltet, um den Nagel vollständig in das Werkstück einzutreiben.

Aus der DE 10 2005 000 062 A1 ist ein Eintreibgerät bekannt, mit einem Eintreibstössel und mit einem Antriebsschwungrad, welches zum Vortrieb des Eintreibstössels über eine Antriebskupplung mit dem Eintreibstössel gekuppelt wird. Zur Verminderung des Schlupfs beim Einkuppeln des Eintreibstössels ist eine Beschleunigungseinrichtung vorgesehen, welche den Eintreibstössel in Richtung auf das Antriebsschwungrad zu beschleunigt.

Aus der WO 2009/140728 A1 ist ein Eintreibwerkzeug bekannt, mit einer Brennkammer, mit einem Antriebszylinder, mit einem Lüfterrad, mit einem Kolben und mit einem Antriebsmotor. Im Betrieb, wenn der Kolben an einem vorderen Ende des Antriebszylinders angeordnet ist, führt das Lüfterrad Umgebungsluft in die Brennkammer und den Zylinder, wonach ein Brenngas in die Brennkammer eingeleitet wird, so dass sich in der Brennkammer ein Luft/Brenngas-Gemisch bildet. Danach befördert der Antriebsmotor den Kolben zu einem hinteren Ende des Antriebszylinders, um das Luft/Brenngas-Gemisch zu komprimieren. Schliesslich wird das komprimierte Luft/Brenngasgemisch entzündet, um den Kolben wieder zu dem vorderen Ende des Antriebszylinders zu beschleunigen.

### Darstellung der Erfindung

Aufgabe der Erfindung ist es, ein leichtes und handliches Setzgerät zu schaffen, das die Bereitstellung einer großen Setzenergie ermöglicht.

Die Aufgabe ist bei einem Setzgerät für Befestigungselemente, mit einem Treibkolben, der mit einem einen Brennraum umfassenden primären Antrieb antreibbar ist, und mit einem sekundären Antrieb für ein Aufladen des Brennraums mit Hilfe des Treibkolbens, dadurch gelöst, dass das Setzgerät mindestens eine erste Betriebsart, in welcher der Treibkolben alleine durch den primären Antrieb beschleunigt wird, und mindestens eine zweite Betriebsart aufweist, in welcher der Treibkolben durch den primären und den sekundären Antrieb beschleunigt wird. Der sekundäre Antrieb wird nicht nur, wie bei dem aus der deutschen Patentschrift DE 103 25 920 B4 bekannten Setzgerät, zur Rückführung des Treibkolbens verwendet.

Ein bevorzugtes Ausführungsbeispiel des Setzgeräts ist dadurch gekennzeichnet, dass der primäre Antrieb ein Gasantrieb ist. Der Begriff Gasantrieb bedeutet in Zusammenhang mit dem Setzgerät, dass der Treibkolben über ein expandierbares Gas angetrieben wird. Eine definierte Menge des expandierbaren Gases wird vorzugsweise in einer Brennkammer durch eine geeignete Zündeinrichtung, wie eine Zündkerze, gezündet. Dann expandiert das expandierbare Gas schlagartig, wodurch der Treibkolben beschleunigt wird.

Ein weiteres bevorzugtes Ausführungsbeispiel des Setzgeräts ist dadurch gekennzeichnet, dass der sekundäre Antrieb ein elektromotorischer Antrieb ist. Der elektromotorische Antrieb wird nicht nur zum Aufbringen einer Stellkraft auf den Treibkolben verwendet, sondern besonders vorteilhaft zum Aufbringen einer Antriebskraft auf den Treibkolben, um diesen zu beschleunigen. Der elektromotorische Antrieb kann aber auch dazu verwendet werden, den Treibkolben in Richtung eines Brennraums zu bewegen, um expandierbares Gas in dem Brennraum zu komprimieren, insbesondere vorzukomprimieren oder aufzuladen.

Ein weiteres bevorzugtes Ausführungsbeispiel des Setzgeräts ist dadurch gekennzeichnet, dass der sekundäre Antrieb antriebsmäßig mit einer Kolbenstange des Treibkolbens verbunden ist. Die antriebsmäßige Verbindung zwischen dem sekundären Antrieb und der Kolbenstange des Treibkolbens kann zum Beispiel durch ineinandergreifende Verzahnungen oder durch ein Reibradgetriebe dargestellt werden.

Ein weiteres bevorzugtes Ausführungsbeispiel des Setzgeräts ist dadurch gekennzeichnet, dass der primäre und der sekundäre Antrieb steuerungsmäßig mit einer gemeinsamen Steuereinheit verbunden sind. Über die gemeinsame Steuereinheit wird zum Beispiel der als Gasantrieb ausgeführte primäre Antrieb, insbesondere ein Verbrennungsvorgang in dem Brennraum des primären Antriebs, gesteuert. Zur Steuerung der Verbrennung wird insbesondere die Gasdosierung und Zündung des expandieren Gases in dem Brennraum gesteuert. Zur Steuerung des elektromotorischen Antriebs, der vorzugsweise den sekundären Antrieb darstellt, ist zum Beispiel mindestens ein Elektromotor steuerungsmäßig mit der gemeinsamen Steuereinheit verbunden. Die Steuerung der beiden Antriebe über die gemeinsame Steuereinheit erfolgt vorzugsweise in Abhängigkeit von einem aktuellen Eintreibenergiebedarf.

Ein weiteres bevorzugtes Ausführungsbeispiel des Setzgeräts ist dadurch gekennzeichnet, dass dem sekundären Antrieb eine Kupplung zugeordnet ist, die ein Abkoppeln des sekundären Antriebs von dem Treibkolben ermöglicht. Das liefert den Vorteil, dass der sekundäre Antrieb, insbesondere der elektromotorische Antrieb, bedarfsabhängig ein- oder ausgekuppelt werden kann.

Die Erfindung betrifft auch ein Verfahren zum Betreiben eines Setzgeräts mit einem Treibkolben, einem primären Antrieb und einem sekundären Antrieb, wobei der sekundäre Antrieb verwendet wird, um einen Brennraum des primären Antriebs mit Hilfe des Treibkolbens aufzuladen. Hierbei ist die Aufgabe dadurch gelöst, dass der Treibkolben in einer ersten Betriebsart alleine durch den primären Antrieb und in einer zweiten Betriebsart durch den primären und den sekundären Antrieb beschleunigt wird. Durch die erfindungsgemäße Kombination der beiden Antriebe für den Treibkolben werden Betriebsarten des Setzgeräts ermöglicht, die mit herkömmlichen Setzgeräten nicht darstellbar sind. Das wirkt sich besonders vorteilhaft auf einen im Hinblick auf den benötigten Energiebedarf optimierten Betrieb des Setzgeräts aus, der insbesondere in Abhängigkeit vom aktuellen Eintreibenergiebedarf gesteuert wird.

Die erste Betriebsart entspricht einem Standard-Verbrennungsantrieb. Nach einem Setzvorgang kann der Treibkolben durch eine bei Gasgeräten übliche thermische Kolbenrückführung und/oder durch den sekundären Antrieb wieder in eine Ausgangslage zurückgestellt werden. Die zweite Betriebsart wird auch als Hybridantrieb bezeichnet. In der zweiten Betriebsart wird der Treibkolben vorzugsweise durch den vom primären Antrieb bereitgestellten Verbrennungsdruck und durch den elektrischen Antrieb, der den sekundären Antrieb darstellt, beschleunigt.

Ein weiteres bevorzugtes Ausführungsbeispiel des Verfahrens ist dadurch gekennzeichnet, dass das Setzgerät mindestens eine dritte Betriebsart aufweist, in welcher der Treibkolben alleine durch den sekundären Antrieb beschleunigt wird. Diese Betriebsart wird auch als Elektroantrieb bezeichnet. Die dritte Betriebsart eignet sich besonders vorteilhaft für Anwendungsbereiche, in denen eine relativ geringe Setzenergie benötigt wird.

Ein weiteres bevorzugtes Ausführungsbeispiel des Verfahrens ist dadurch gekennzeichnet, dass der sekundäre Antrieb verwendet wird, um einen Brennraum des primären Antriebs mit Hilfe des Treibkolbens aufzuladen. Diese Betriebsart wird auch als Verbrennungsantrieb mit Aufladung bezeichnet. Der sekundäre Antrieb wird dabei verwendet, um expandierbares Gas in dem Brennraum des primären Antriebs zu komprimieren, insbesondere vorzukomprimieren. Eine anschließende Kolbenbeschleunigung des Treibkolbens erfolgt dann durch den in Folge der Aufladung erhöhten Verbrennungsdruck. Dadurch kann mehr Setzenergie freigesetzt werden als mit herkömmlichen Setzgeräten.

Ein weiteres bevorzugtes Ausführungsbeispiel des Verfahrens ist dadurch gekennzeichnet, dass der primäre Antrieb, insbesondere eine Gasdosierung und/oder eine Zündung des primären Antriebs, über eine gemeinsame Steuerung gesteuert wird, über die auch der sekundäre Antrieb gesteuert wird. Die gemeinsame Steuerung ermöglicht auf einfache Art und Weise den Betrieb des Setzgeräts in Abhängigkeit vom Eintreibenergiebedarf energetisch zu optimieren.

Die Erfindung betrifft des Weiteren ein Computerprogrammprodukt mit einem Programmcode zum Durchführen des vorab beschriebenen Verfahrens, wobei das Programm in der gemeinsamen Steuerung des Setzgeräts ausgeführt wird.

Weitere Vorteile, Merkmale und Einzelheiten der Erfindung ergeben sich aus der nachfolgenden Beschreibung, in der unter Bezugnahme auf die Zeichnung verschiedene Ausführungsbeispiele im Einzelnen beschrieben sind.

Die einzige beiliegende Figur zeigt eine vereinfachte Darstellung eines erfindungsgemäßen Setzgeräts.

### Ausführungsbeispiele

In der beiliegenden Figur ist ein Setzgerät 1 mit einem Gehäuse 2 stark vereinfacht dargestellt. Das Gehäuse 2 umfasst einen (nicht dargestellten) Handgriff, an dem das Setzgerät 1 zum Eintreiben eines Befestigungselements 6 anpackbar ist, das an einem Setzende 5 aus dem Setzgerät 1 austritt und in einen (ebenfalls nicht dargestellten) Untergrund eintreibbar ist.

Die verwendeten Befestigungselemente 6 werden vorzugsweise über ein geräteinternes (nicht dargestelltes) Magazin bereitgestellt, das in der Nähe des Setzendes 5 an dem Setzgerät 1 angebracht ist. Aus dem Magazin werden die Befestigungselemente 6, vorzugsweise einzeln, automatisch entnommen und in einer Elementführung 4 am Setzende 5 bereitgestellt.

Zum Eintreiben der Befestigungselemente 6 in den Untergrund benötigte Energie wird über einen Treibkolben 7, der in einer Kolbenführung 3 geführt ist, auf das Befestigungselement 6 in der Kolbenführung 3 übertragen.

Zum Eintreiben der Befestigungselemente 6 in den Untergrund benötigte Energie wird zum Beispiel in einem Brennstoffbehälter 8 im Inneren des Setzgeräts 1 bereitgestellt. Bei dem Brennstoff in dem Brennstoffbehälter 8 handelt es sich vorzugsweise um ein expandierbares Gas, wie Flüssiggas. Daher wird der Brennstoffbehälter 8 auch als Gasdose oder Gaskartusche bezeichnet.

Der Brennstoffbehälter 8 ist über eine verstellbare beziehungsweise regelbare Dosiereinrichtung 10 und eine Verbindungsleitung 11 mit einer Brennkammer oder einem Brennraum 12 verbindbar. Die Dosiereinrichtung 10 ist vorzugsweise als Dosierventil ausgeführt.

In dem Brennraum beziehungsweise der Brennkammer 12 wird Brennstoff, also Gas, aus dem Brennstoffbehälter 8 mit Luft zu einem brennfähigen Gemisch vermischt, das durch eine Zündeinrichtung 14 gezündet wird, um ein Befestigungselement 6, wie einen Bolzen oder einen Nagel, aus der Elementführung 4 am Setzende 5 in den Untergrund einzutreiben. Die zum Eintreiben benötigte Energie wird beim Betätigen eines Abzugs oder Triggers des Setzgeräts 1 über den Treibkolben 7 von der Brennkammer 12 auf das Befestigungselement 6 am Setzende 5 übertragen.

Zu Steuerungszwecken ist in dem Setzgerät 1 eine Steuerung oder Steuerungseinheit 20 angeordnet. Von der Steuerung 20 erstreckt sich eine Steuerleitung 16, die auch als Zündkabel bezeichnet wird, zu der Zündeinrichtung 14 im Brennraum 12. Über das Zündkabel 16 wird das zündfähige Gemisch im Brennraum 12 mit Hilfe der Zündeinrichtung 14 gezündet. Über eine Steuerleitung 17 ist die Dosiereinrichtung10 steuerungsmäßig mit der Steuerung 20 verbunden.

Die Brennkammer 12, die Zündeinrichtung 14 und die Dosiereinrichtung 10 mit dem Brennstoffbehälter 8 stellen einen primären Antrieb 21 für den Treibkolben 7 dar. Der primäre Antrieb 21 ist in einem Hybridantrieb für den Treibkolben 7 mit einem sekundären Antrieb 22 kombiniert.

Der sekundäre Antrieb 22 ist als elektromotorischer Antrieb mit einer elektrischen Energieversorgungseinrichtung 23 und einem Elektromotor 24 ausgeführt. Die elektrische Energieversorgungseinrichtung 23 ist zum Beispiel als Batterie beziehungsweise Akkumulator ausgeführt und über eine Energieversorgungsleitung an dem Elektromotor 24 angeschlossen.

Darüber hinaus ist der Elektromotor 24 über eine Steuerleitung 18 steuerungsmäßig mit der Steuerung 20 verbunden. Somit stellt die Steuerung 20 eine gemeinsame Steuerung für den primären Antrieb 21 und den sekundären Antrieb 22 dar.

Der den sekundären Antrieb 22 darstellende elektromotorische Antrieb ist über eine Kopplungseinrichtung 25 antriebsmäßig mit einer Kolbenstange 30 des Treibkolbens 7 verbunden. Die Kopplungseinrichtung 25 umfasst ein drehfest mit einer Antriebswelle des Elektromotors 24 verbundenes Zahnrad 26.

Das Zahnrad 26 hat eine Außenverzahnung 27, die sich mit einer linearen Verzahnung 28 in Eingriff befindet, die an der Kolbenstange 30 des Treibkolbens 7 ausgebildet ist. Die Kopplungseinrichtung 25 kann mit einer (nicht dargestellten) Kupplung kombiniert sein, die ein Einkuppeln und Auskuppeln des Elektromotors 24 ermöglicht.

Durch ein mit der Steuerung 20 verbundenes Rechteck 34 ist ein Display des Setzgeräts 1 angedeutet. Durch ein ebenfalls mit der Steuerung 20 verbundenes Rechteck 35 ist eine Eingabeeinrichtung des Setzgeräts 1 angedeutet. Über das Display 34 werden betriebsabhängige Informationen des Setzgeräts 1 außen für eine Bedienperson sichtbar dargestellt. Über die Eingabeeinrichtung 35 können von der Bedienperson Eingaben an dem Setzgerät 1 getätigt werden.

In der beiliegenden Figur ist durch eine Linie 38 eine erste Position oder Ausgangslage des Treibkolbens 7 angedeutet. Durch eine Magneteinrichtung 40 wird der Treibkolben 7 in seiner ersten Position oder Ausgangslage gehalten. Die Magneteinrichtung 40 umfasst zum Beispiel zwei Magnete, deren Nord- und Südpole durch Rechtecke angedeutet sind. Alternativ oder zusätzlich kann der Treibkolben 7 durch Reibung in seiner Ausgangslage oder ersten Position 38 gehalten werden.

Durch den primären Antrieb 21 und/oder den sekundären Antrieb 22 kann der Treibkolben 7 aus seiner ersten Position oder Ausgangslage 38 in seine in der Figur dargestellte zweite Position bewegt werden. Durch die damit verbundene Beschleunigung des Treibkolbens 7 kann das Befestigungselement 6 am Ende 5 des Setzgeräts 1 in den Untergrund eingetrieben werden.

Nach dem Setzvorgang kann der Treibkolben 7 durch die bei Gasgeräten übliche thermische Kolbenrückführung oder durch den sekundären Antrieb 22 mit dem Elektromotor 24 und der Kopplungseinrichtung 25 wieder in seine Ausgangslage oder erste Position 38 gebracht werden.

Der den sekundären Antrieb darstellende elektromotorische Antrieb 22 kann, wie dargestellt, über die an der Kolbenstange 30 mechanisch angreifende Motoreinheit 24 erfolgen. Alternativ oder zusätzlich können der elektrische Antrieb über ein (nicht dargestelltes) Spulensystem auf der Kolbenführungsseite und einen entsprechenden Gegenpart auf der Kolbenseite, zum Beispiel in Form eines Tauchankers, erfolgen. Diese Art des elektrischen Antriebs ähnelt einem Hubkolbenmagnet.

Das erfindungsgemäße Setzgerät kann in fünf verschiedenen Betriebsarten betrieben werden. In einer ersten Betriebsart, die auch Standard-Verbrennungsantrieb bezeichnet wird, wird der Treibkolben 7 ausschließlich über den mit dem primären Antrieb 21 bereitgestellten Verbrennungsdruck beschleunigt.

Der Treibkolben 7 befindet sich vor der Verbrennung in seiner Ausgangslage oder ersten Position 38, die auch als hinterste Position bezeichnet wird. Durch das Zünden des brennfähigen Gemischs in der Brennkammer 12 mit Hilfe der Zündeinrichtung 14 wird der Treibkolben 7 schlagartig in die in der Figur dargestellte zweite Position bewegt, wobei der Treibkolben 7 beschleunigt wird.

In einer zweiten Betriebsart, die auch als Hybridantrieb bezeichnet wird, wird der Treibkolben sowohl durch den mit dem primären Antrieb 21 bereitgestellten Verbrennungsdruck als auch durch den elektrischen Antrieb beschleunigt, der den sekundären Antrieb 22 darstellt. Dabei wird der Verbrennungsprozess im Hybridantrieb genauso wie in der ersten Betriebsart gestartet. Durch die gemeinsame Steuerung 20 für die beiden Antriebe 21 und 22 wird bei der Kolbenbeschleunigung zusätzlich der Elektromotor 24, der dem sekundären Antrieb 22 zugeordnet ist, zugeschaltet.

In einer dritten Betriebsart wird der sekundäre oder elektromotorische Antrieb 22, der auch als elektrischer Antrieb bezeichnet wird, zur Vorkompression des brennfähigen Gemischs im Brennraum 12 verwendet. Die Kolbenbeschleunigung erfolgt durch den in Folge der Aufladung erhöhten Verbrennungsdruck. Die dritte Betriebsart wird auch als Verbrennungsantrieb mit Aufladung bezeichnet.

Der Treibkolben 7 befindet sich anfänglich in seiner in der Figur dargestellten zweiten Position vor der hinteren Stellung 38. Zum Erreichen einer höheren Sauerstoffkonzentration in der Brennkammer 12 bewegt der elektromotorische Antrieb 22 den Treibkolben 7 nach hinten, das heißt auf die Brennkammer 12 zu. Dadurch wird die Luft im Brennraum 12 komprimiert.

Gleichzeitig erfolgt die Einspritzung des Gases aus dem Brennstoffbehälter 8 über die Dosiereinrichtung 10 in den Brennraum 12. Dann erfolgt die Zündung durch die Zündeinrichtung 14. Die anschließende Verbrennung mit dem Druckaufbau beschleunigt den Kolben und bewegt den Kolben 7 aus seiner Ausgangslage 38 wieder in seine zweite in der Figur dargestellte Position.

Der elektromotorische Antrieb 22 ist in der dritten Betriebsart vorzugsweise nur während der Aufladungsphase mit dem Treibkolben 7 gekoppelt. Anschließend wird der Treibkolben 7 mechanisch oder elektrisch gesteuert außer Eingriff mit dem Treibkolben 7 gebracht. Dadurch wird auf einfache Art und Weise eine unerwünschte Fehlbelastung während des Arbeitshubs des Treibkolbens 7 verhindert.

In einer vierten Betriebsart wird der Treibkolben 7 zusätzlich durch den elektrischen Antrieb 22 auch in Arbeitsrichtung beschleunigt. Das Vorkomprimieren der Luft in dem Brennraum 12 erfolgt wie in der dritten Betriebsart. Bei der Beschleunigung des Treibkolbens 7 wird aber zusätzlich der elektromotorische Antrieb 22 zum Beschleunigen des Treibkolbens 7 zugeschaltet. Die vierte Betriebsart wird auch als Hybridantrieb mit Aufladung bezeichnet.

In einer fünften Betriebsart wird der Treibkolben 7 ausschließlich durch den elektromotorischen Antrieb 22 beschleunigt. Die fünfte Betriebsart wird auch als Elektroantrieb bezeichnet. Die fünfte Betriebsart mit dem Elektroantrieb eignet sich besonders für Anwendungsfälle, in denen nur eine relativ geringe Setzenergie benötigt wird, um das Befestigungselement 6 in den Untergrund einzutreiben. Der Treibkolben 7 befindet sich zu Beginn des Elektroantriebs ebenfalls in seiner ersten Position oder Ausgangslage 38.

Das erfindungsgemäße Setzgerät 1 mit dem Hybridantrieb kann leichter als ein herkömmliches Gasgerät und auch leichter als ein batteriebetriebenes Setzgerät ausgeführt werden. Mit dem erfindungsgemäßen Setzgerät 1 können durch den Hybridantrieb höhere Setzenergien erreicht werden als mit herkömmlichen Setzgeräten.

Die verschiedenen Möglichkeiten zum Kombinieren der einzelnen Antriebe 21 und 22 ermöglicht eine sehr große Variation der Setzenergie. Bei reduzierter Setzenergie kann gegenüber Standardenergieeinstellungen, wie zum Beispiel einer Kolbenvorlaufverstellung, Gas beziehungsweise Akkukapazität eingespart werden.

## Patentansprüche

1. Setzgerät (1) für Befestigungselemente (6), mit einem Treibkolben (7), der mit einem einen Brennraum (12) umfassenden primären Antrieb (21) antreibbar ist, und mit einem sekundären Antrieb (22) für ein Aufladen des Brennraums (12) mit Hilfe des Treibkolbens (7), wobei das Setzgerät (1) mindestens eine erste Betriebsart aufweist, in welcher der Treibkolben (7) alleine durch den primären Antrieb (21) beschleunigt wird, und **dadurch gekennzeichnet, dass** das Setzgerät mindestens eine zweite Betriebsart aufweist, in welcher der Treibkolben (7) durch den primären (21) und den sekundären (22) Antrieb beschleunigt wird.

2. Setzgerät nach einem der vorhergehenden Ansprüche, **dadurch gekennzeichnet, dass** der primäre Antrieb (21) ein Gasantrieb ist.

3. Setzgerät nach einem der vorhergehenden Ansprüche, **dadurch gekennzeichnet, dass** der sekundäre Antrieb (22) ein elektromotorischer Antrieb ist.

4. Setzgerät nach Anspruch 3, **dadurch gekennzeichnet, dass** der sekundäre Antrieb (22) antriebsmäßig mit einer Kolbenstange (30) des Treibkolbens (7) verbunden ist.

5. Setzgerät nach einem der vorhergehenden Ansprüche, **dadurch gekennzeichnet, dass** der primäre (21) und der sekundäre (22) Antrieb steuerungsmäßig mit einer gemeinsamen Steuereinheit (20) verbunden sind.

6. Setzgerät nach einem der vorhergehenden Ansprüche, **dadurch gekennzeichnet, dass** dem sekundären Antrieb (22) eine Kupplung zugeordnet ist, die ein Abkoppeln des sekundären Antriebs (22) von dem Treibkolben (7) ermöglicht.

7. Verfahren zum Betreiben eines Setzgeräts (1) mit einem Treibkolben (7), einem primären Antrieb (21) und einem sekundären Antrieb (22), wobei der sekundäre Antrieb (22) verwendet wird, um einen Brennraum (12) des primären Antriebs (21) mit Hilfe des Treibkolbens (7) aufzuladen, **dadurch gekennzeichnet, dass** der Treibkolben (7) in einer ersten Betriebsart alleine durch den primären Antrieb (21) und in einer zweiten Betriebsart durch den primären (21) und den sekundären (22) Antrieb beschleunigt wird.

8. Verfahren nach Anspruch 7, **dadurch gekennzeichnet, dass** der Treibkolben (7) in einer dritten Betriebsart alleine durch den sekundären Antrieb (22) beschleunigt wird.

9. Verfahren nach einem der Ansprüche 7 bis 8, **dadurch gekennzeichnet, dass** der primäre Antrieb (21), insbesondere eine Gasdosierung und/oder eine Zündung des primären Antriebs (21), über eine gemeinsame Steuerung (20) gesteuert wird, über die auch der sekundäre Antrieb (22) gesteuert wird.

10. Computerprogrammprodukt mit einem Programmcode zum Durchführen eines Verfahrens nach Anspruch 9, wobei das Programm in der gemeinsamen Steuerung (20) ausführbar ist.

## Claims

1. Setting tool (1) for fastening elements (6), having a driving piston (7) which is able to be driven by a primary drive (21) comprising a combustion chamber (12), and having a secondary drive (22) for charging the combustion chamber (12) by means of the driving piston (7), wherein the setting tool (1) has at least one first operating mode, in which the driving piston (7) is accelerated only by the primary drive (21), and **characterized in that** the setting tool has at least one second operating mode, in which the driving piston (7) is accelerated by the primary (21) and the secondary (22) drive.

2. Setting tool according to one of the preceding claims, **characterized in that** the primary drive (21) is a gas drive.

3. Setting tool according to one of the preceding claims, **characterized in that** the secondary drive (22) is an electromotive drive.

4. Setting tool according to Claim 3, **characterized in that** the secondary drive (22) is connected in terms of driving to a piston rod (30) of the driving piston (7).

5. Setting tool according to one of the preceding claims, **characterized in that** the primary (21) and the secondary (22) drive are connected in terms of control to a common control unit (20).

6. Setting tool according to one of the preceding claims, **characterized in that** the secondary drive (22) is assigned a clutch, which allows the secondary drive (22) to be decoupled from the driving piston (7).

7. Method for operating a setting tool (1) having a driving piston (7), a primary drive (21) and a secondary drive (22), wherein the secondary drive (22) is used in order to charge a combustion chamber (12) of the primary drive (21) by means of the driving piston (7), **characterized in that** the driving piston (7) is accelerated only by the primary drive (21) in a first operating mode and is accelerated by the primary (21) and the secondary (22) drive in a second operating mode.

8. Method according to Claim 7, **characterized in that** the driving piston (7) is accelerated only by the secondary drive (22) in a third operating mode.

9. Method according to either of Claims 7 and 8, **characterized in that** the primary drive (21), in particular gas metering and/or ignition of the primary drive (21), is controlled via a common control (20), via which the secondary drive (22) is also controlled.

10. Computer program product having a program code for carrying out a method according to Claim 9, wherein the program is able to be run in the common control (20).

## Revendications

1. Appareil de pose (1) pour des éléments de fixation (6), comprenant un piston de propulsion (7), lequel peut être entraîné par un mécanisme d'entraînement principal (21) comprenant une chambre de combustion (12), et comprenant un mécanisme d'entraînement secondaire (22) pour une charge de la chambre de combustion (12) à l'aide du piston de propulsion (7), l'appareil de pose (1) possédant au moins un premier mode de fonctionnement dans lequel le piston de propulsion (7) est uniquement accéléré par le mécanisme d'entraînement principal (21) et **caractérisé en ce que** l'appareil de pose possède au moins un deuxième mode de fonctionnement dans lequel le piston de propulsion (7) est accéléré par les mécanismes d'entraînement principal (21) et secondaire (22).

2. Appareil de pose selon l'une des revendications précédentes, **caractérisé en ce que** le mécanisme d'entraînement principal (21) est un mécanisme d'entraînement au gaz.

3. Appareil de pose selon l'une des revendications précédentes, **caractérisé en ce que** le mécanisme d'entraînement secondaire (22) est un mécanisme d'entraînement électromotorisé.

4. Appareil de pose selon la revendication 3, **caractérisé en ce que** le mécanisme d'entraînement secondaire (22) est relié du côté de l'entraînement à une tige de piston (30) du piston de propulsion (7).

5. Appareil de pose selon l'une des revendications précédentes, **caractérisé en ce que** les mécanismes d'entraînement principal (21) et secondaire (22) sont reliés en commande à une unité de commande (20) commune.

6. Appareil de pose selon l'une des revendications précédentes, **caractérisé en ce qu'**un accouplement est associé au mécanisme d'entraînement secondaire (22), lequel permet de désaccoupler le mécanisme d'entraînement secondaire (22) du piston de propulsion (7).

7. Procédé pour faire fonctionner un appareil de pose (1) comprenant un piston de propulsion (7), un mécanisme d'entraînement principal (21) et un mécanisme d'entraînement secondaire (22), le mécanisme d'entraînement secondaire (22) étant utilisé pour charger une chambre de combustion (12) du mécanisme d'entraînement principal (21) à l'aide du piston de propulsion (7), **caractérisé en ce que** le piston de propulsion (7), dans un premier mode de fonctionnement, est uniquement accéléré par le mécanisme d'entraînement principal (21) et, dans un deuxième mode de fonctionnement, par les mécanismes d'entraînement principal (21) et secondaire (22).

8. Procédé selon la revendication 7, **caractérisé en ce que** dans un troisième mode de fonctionnement le piston de propulsion (7) est uniquement accéléré par le mécanisme d'entraînement secondaire (22).

9. Procédé selon l'une des revendications 7 à 8, **caractérisé en ce que** le mécanisme d'entraînement principal (21), notamment un dosage de gaz et/ou un allumage du mécanisme d'entraînement principal (21), est commandé par le biais d'une commande (20) commune par le biais de laquelle est également commandé le mécanisme d'entraînement secondaire (22).

10. Produit de programme informatique comprenant un code de programme pour mettre en oeuvre un procédé selon la revendication 9, le programme pouvant être exécuté dans la commande (20) commune.
